# EUROPÄISCHE PATENTSCHRIFT

(11) **EP 0 301 605 B1**
(45) Veröffentlichungstag und Bekanntmachung des Hinweises auf die Patenterteilung: **23.10.1991**
(21) Anmeldenummer: 88113920.8
(22) Anmeldetag: 08.06.1985
(51) Int. Cl.: A61H 1/02

(54) **Vorrichtung zur Bewegung der Beine mit einer Kurbel**
Apparatus using a crank for moving the legs
Dispositif pour appliquer un mouvement aux jambes à l'aide d'un pédalier

(30) Priorität: 10.07.1984 DE 3425306
(43) Veröffentlichungstag der Anmeldung: 01.02.1989
(62) Teilanmeldung aus: 85107097.9
(73) Patentinhaber: Reck, Anton, 88422 Betzenweiler (DE)
(72) Erfinder: Reck, Anton, 88422 Betzenweiler (DE)
(74) Vertreter: Patentanwälte Eisele, Otten & Roth

(56) Entgegenhaltungen:
- EP-A- 0 060 302
- EP-A- 0 078 093
- DE-C- 536 103
- GB-A- 976 558
- US-A- 4 335 339

## Beschreibung

Die Erfindung betrifft eine Vorrichtung zur Bewegung der Beine mit einer an einem Gestell gelagerten Kurbel, mit an dieser gelagerten Pedalen, mit einer Vorrichtung zur festen Verbindung der Füße mit den Pedalen und mit einem Elektromotor zum Antrieb der Kurbel, wobei Vorkehrungen getroffen sind, um die Kurbel bei einem stufenlos einstellbaren Widerstandsmoment anzuhalten.

Eine Vorrichtung dieser Art ist aus der GB-A-976 558 bekannt. Sie dient zur passiven Bewegung der Extremitäten von muskelschwachen oder gelähmten, z. B. querschnittsgelähmten Patienten. Die Vorrichtung ist so konzipiert, daß sie auch von Rollstuhlfahrern im Rollstuhl sitzend benutzt werden kann. Die Bewegungsübungen sind für solche Patienten eine große Hilfe, da hierdurch der Blutkreislauf wie auch die Darm- und Blasenfunktion angeregt wird. Zwischen dem Elektromotor und der Kurbel ist bei der bekannten Vorrichtung eine drehmomentbegrenzende Kupplung in Form eines Reibradantriebs angebracht, wobei die Kraft, mit der das Reibrad an ein luftbereiftes RAD drückt, mittels einer Flügelschraube einstellbar ist. Dadurch erhalten sehr schwache, aber nicht völlig gelähmte Patienten die Möglichkeit, sich mit ihren verbliebenen Muskelkräften dem Motorantrieb entgegenzustemmen, d. h. zu trainieren, und die Kurbel anzuhalten, während der Motor weiterläuft.

Schwierigkeiten ergeben sich jedoch bei der bekannten motorgetriebenen Bewegungsvorrichtung durch das Auftreten von Muskelkrämpfen, sog. Spasmen. Bei der selbständigen Benutzung derartiger Vorrichtungen durch Rollstuhlfahrer tritt das Problem besonders in Erscheinung, weil qualifizierte, mit dem Auftreten von Spasmen vertraute Hilfspersonen nicht zugegen sind. Die Angst vor Verletzungen oder nur die Unsicherheit, im Falle der Verkrampfung den Motorantrieb nicht beherrschen zu können, veranlaßt viele Betroffene, von dem an sich wünschenswerten Trainingsangebot keinen Gebrauch zu machen. Außerdem ist die mechanische Reibmomenteinstellung hinsichtlich der Genauigkeit und Reproduzierbarkeit unzureichend.

Der Erfindung liegt die Aufgabe zugrunde, eine Vorrichtung der einleitend bezeichneten Art so zu gestalten, daß beim Auftreten von Muskelkrämpfen in den bewegten Extremitäten Verletzungen ausgeschlossen und diese Muskelkrämpfe schnell und wirksam aufgelöst werden können.

Diese Aufgabe wird erfindungsgemäß gelöst durch eine elektronische Steuervorrichtung für den Motor, welche die im Anspruch angegebenen Funktionsmerkmale aufweist. Dabei wird zwar die allgemeine elektronische Technik auf dem Gebiet der Antriebssteuerungen herangezogen, wie sie auch bei benachbarten medizinischen Anwendungen bekannt geworden ist. Es war jedoch nicht zu erwarten, daß die kombinierten Funktionsmerkmale eine so vorteilhafte therapeutische Wirkung haben könnten.

Tritt ein starker Muskelkrampf auf und ist das dadurch hervorgerufene Widerstandsmoment größer als das eingestellte maximale Drehmoment, so bleiben der Motor und die von ihm angetriebene Kurbel einfach stehen oder der Antrieb wird abgeschaltet. Durch diese letztere Maßnahme kommt der Muskel zur Ruhe. Sodann kehrt die Steuervorrichtung die Drehrichtung des Motors um, so daß die verkrampften Muskeln vollkommen entlastet werden. Beim Wiederanlaufen des Antriebs ergibt sich dann in der Regel bald wieder eine Hemmung, da der Spasmus noch nicht vollständig aufgelöst ist. Das führt dann zu einer erneuten Drehrichtungsänderung und so weiter bis zur völligen Auflösung.

Diese Reaktion verkrampfter Muskeln auf einen wiederholten Drehrichtungswechsel war auch für Ärzte und Pfleger überraschend. Des weiteren ergibt sich der Vorteil, daß durch den Einsatz solcher Bewegungsvorrichtungen die Einnahme von spasmuslindernden Medikamenten verringert oder ganz abgesetzt werden kann. Letztlich wird auf diese Weise der Muskelabbau verhindert, ohne daß die schädlichen Nebenwirkungen der genannten Medikamente in Kauf genommen werden müssen.

Die Einstellung des maximalen Drehmoments kann unabhängig von der Drehgeschwindigkeit für jeden einzelnen Patienten in Abhängigkeit von der gegebenen medizinischen Situation getroffen werden. Die dementsprechend genaue und feinfühlige Einstellbarkeit des Umkehrpunktes ist auch im Hinblick darauf wichtig, daß bei Kurbeln mit verstellbarem Durchmesser das Widerstandsmoment nicht nur von der Beinbeweglichkeit des betreffenden Patienten, sondern auch vom eingestellten Kurbeldurchmesser abhängt.

Ein Ausführungsbeispiel der Erfindung wird nachfolgend anhand der Zeichnung erläutert. Im einzelnen zeigt
- Fig. 1: eine Seitenansicht einer Vorrichtung zur Beinbewegung mittels Motorantriebs,
- Fig. 2: eine Ansicht der Vorrichtung nach Fig. 1 von links, d. h. von der Benutzerseite aus, gesehen.

Die Vorrichtung nach den Figuren 1 und 2 umfaßt ein von der Seite gesehen h-förmiges Gestell mit einem nach oben stehenden, längenveränderbaren Griffholm 1 und zwei querstehenden Ständerbeinen 2 mit Gummifüßen 3. In halber Höhe trägt dieses Gestell ein längliches Gehäuse 4, an welchem eine Kurbel 5 um eine horizontale Achse 6 drehbar gelagert ist. Die Kurbel 5 wird mittels eines in dem Gehäuse 4 enthaltenen Elektromotors angetrieben. An den Enden der beiden Kurbelarme sind insgesamt mit 7 bezeichnete Pedale gelagert. Die Lagerachsen der Pedale sind mit 8 bezeichnet.

Die Pedale 7 bestehen je aus einer Fußplatte 9, einem den Fuß gegenüber der Kurbel 5 abschirmenden Schild 10 und einer gewölbten Fersenstütze 11, welche Teile fest miteinander verbunden sind. Über eine Verbindungsstange 12 ist an dem Schild 10 eine Wadenschale 13 angelenkt, die etwa die Form eines halben Hohlzylinders hat. Sie ist innen gepolstert und stützt den Unterschenkel des Benutzers der Vorrichtung unterhalb des Knies ab.

An dem Griffholm 1 ist oben eine Querwelle 14 drehbar gelagert, deren Endabschnitte als Handgriffe 15 ausgebildet sind. An dieser Querwelle sind zwei Gummiseile 16 mit je einem Ende befestigt und ein Stück weit aufgewickelt. Die beiden anderen Enden der Gummiseile sind an den oberen Enden der Verbindungsstangen 12 bzw. an den Wadenschalen 13 befestigt. Mittels einer Klemmschraube 17 läßt sich die Querwelle 14 arretieren. Im übrigen trägt der Griffholm 1 oben eine kleine Tischplatte, auf die ein elektrisches Steuergerät 18 für den im Gehäuse 4 enthaltenen Antriebsmotor aufgebaut ist. Die in der Zeichnung angedeuteten Bedienungselemente dieses Steuergeräts 18 sind an der Benutzerseite angeordnet und befinden sich somit ebenfalls im Griffbereich, wo sie leicht zugänglich sind.

An den Pedalen ist ferner eine Klemmvorrichtung zur Festlegung der Füße des Benutzers an der Fußplatte 9 angeordnet. Sie weist einen zum Benutzer hin abgekröpften Betätigungshebel 19 und ein Druckstück 20 auf, das sich bei entsprechender Hebelstellung federnd auf den Fußrücken legt. Zum Einsteigen läßt sich das Druckstück 20 seitlich ausschwenken.

Die beschriebene Bewegungsvorrichtung kann von einem beispielsweise querschnittsgelähmten Rollstuhlfahrer wie folgt benützt werden: Er fährt von vorne an die Vorrichtung heran und stellt seine Füße auf die einstiegsbereit dargebotenen Fußplatten 9 der Pedale 7. Die Unterschenkel liegen in den Wadenschalen 13. Durch Einschwenken der Betätigungshebel 19 erhalten die Füße die notwendige Fixierung an den Pedalen. Die Zugkräfte der Gummiseile 16 sind nach Lösen der Klemmschraube 17 durch Drehen der Handgriffe 15 und weiteres Aufwickeln passend einstellbar.

Mit Hilfe der Bedienungselemente des Steuergeräts 18 kann er nun die Kurbel in gewünschter Richtung und mit gewünschter Drehgeschwindigkeit rotieren lassen. Das Steuergeät 18 überwacht das vom Antriebsmotor abgegebene Drehmoment laufend elektronisch. Wenn ein Muskelkrampf auftritt und das Antriebsdrehmoment infolge der Abbremsung seinen voreingestellten Grenzwert erreicht, wird beispielsweise der Motor stillgesetzt. Es kann aber auch in diesem Fall ein erneuter Anlauf des Motors in entgegengesetzter Richtung einprogrammiert sein. Durch einen mehrfachen Drehrichtungswechsel bei kleinen Drehmomenten lassen sich Spasmen erfahrungsgemäß mildern oder ganz abbauen. Jedenfalls kann der Behinderte die ihm angenehmste Bewegungsform in vielen Varianten selbst wählen.

## Patentansprüche

1. Vorrichtung zur Bewegung der Beine mit einer an einem Gestell (1 bis 4) gelagerten Kurbel (5), mit an dieser gelagerten Pedalen (7), mit einer Vorrichtung (19,20) zur festen Verbindung der Füße mit den Pedalen und mit einem Elektromotor zum Antrieb der Kurbel, wobei Vorkehrungen getroffen sind, um die Kurbel bei einem stufenlos einstellbaren Widerstandsmoment anzuhalten, dadurch gekennzeichnet, daß eine elektronische Steuervorrichtung (18) für den Motor vorgesehen ist, mittels derer das abgegebene maximale Drehmoment einstellbar ist, die den Motor bei Erreichen seines eingestellten maximalen Drehmoments stillsetzt und die den Motor sodann selbsttätig in entgegengesetzter Drehrichtung wieder anlaufen läßt.

## Claims

1. A device for moving the legs, with a crank (5) mounted on a frame (1 to 4) and with pedals (7) mounted on the crank (5), with a device (19, 20) for rigidly connecting the feet to the pedals and with an electric motor for driving the crank, precautions being taken to stop the crank at an infinitely adjustable resistance moment, characterised in that an electronic control device (18) is provided for the motor, by means of which the maximum torque delivered is adjustable immobilising the motor when it reaches its adjusted maximum torque and causing the motor to start again automatically in the opposite direction of rotation.

## Revendications

1. Dispositif pour appliquer un mouvement aux jambes comportant un pédalier (5) monté sur un bâti (1 à 4), des pédales (7) montées sur celui-ci, un dispositif (19,20) pour fixer les pieds aux pédales et un moteur électrique pour l'entraînement du pédalier, des mesures étant prises pour arrêter le pédalier lors de l'application d'un couple résistant continuellement réglable,
caractérisé en ce qu'un dispositif de commande électronique (18) pour le moteur est prévu, au moyen duquel le couple de rotation maximal délivré est réglable, et qui arrête le moteur lorsque son couple de rotation maximal réglé est atteint et fait ensuite redémarrer le moteur, automatiquement, dans le sens inverse de rotation.
